# EUROPÄISCHE PATENTSCHRIFT

(11) **EP 1 583 881 B1**
(45) Veröffentlichungstag und Bekanntmachung des Hinweises auf die Patenterteilung: **27.09.2006**
(21) Anmeldenummer: 03706228.8
(22) Anmeldetag: 15.01.2003
(51) Int. Cl.: E06B 3/30

(54) **FENSTERSCHEIBE**
WINDOW PANE
VITRE

(43) Veröffentlichungstag der Anmeldung: 12.10.2005
(73) Patentinhaber: Holzbau Seufert-Niklaus GmbH, 97654 Bastheim (DE)
(72) Erfinder: NIKLAUS, Hilmar, 97654 Bastheim (DE)
(74) Vertreter: Pöhner, Wilfried Anton, Dr.
(86) Internationale Anmeldenummer: PCT/DE2003/000094
(87) Internationale Veröffentlichungsnummer: WO 2004/070154

(56) Entgegenhaltungen:
- WO-A-86/05831
- CH-A- 681 379
- DE-A- 4 112 826
- DE-U- 9 104 769
- DE-U- 20 011 112
- FR-A- 2 724 971

## Beschreibung

Die Erfindung betrifft eine Fensterscheibe mit einer Außen- und einer Innenscheibe, die mittels eines Abstandhalters zueinander auf Abstand angeordnet und miteinander verbunden sind, und in einem in der Regel an einem Rahmen angeschlagenen Fenster- oder Türflügel einbaubar ist, und die Außenscheibe die Außenseite des Fenster-/Türflügels überdeckt.

Beim Hausbau werden nahezu ausschließlich Doppel- oder Dreifachscheiben eingesetzt, da ihre isolierende Wirkung ungleich höher ist als die von Einfachscheiben. Die Doppelscheiben sind in selteneren Fällen durch Doppelfenster, d.h. zwei hintereinander liegende Fenster, realisiert, in der überwiegenden Mehrzahl jedoch als ein Element aus Zweifach-Isolierglas ausgebildet. Letzteres Element weist eine Außen- und Innenscheibe auf, die durch einen am Rand der Scheiben ausgebildeten Abstandhalter miteinander verbunden sind. Die Verbindung der Scheiben mit dem Abstandhalter ist dabei wasser und gasdicht ausgeführt. Der Zwischenraum zwischen beiden Scheiben wird in der Regel bei der Herstellung der Doppelscheiben mit einem trockenen Spezialgas gefüllt, das ein Beschlagen der Scheibe in Betrieb verhindert und gleichzeitig für eine verbesserte Isolierung des Zwischenraums sorgt.

Dem Stand der Technik nach sind auch Beschichtungen der Doppelscheiben bekannt. Die Beschichtungen dienen der Erhöhung der Wärmeisolierung und werden in der Regel auf der Innenseite der Scheiben, vorzugsweise der Innenseite der Innenscheibe, angebracht Bekannt sind Beschichtungen mit Gold oder Silber, wobei die erstgenannte Beschichtung der Scheibe einen bräunlichen Schimmer verleiht, während die Beschichtung mit Silber farbneutral, ist. Durch die Beschichtung erreicht man eine Verbesserung des Wärmedurchlaßwertes von etwa 3 W/m²K bei unbeschichteten Doppelscheiben auf einen Wert von bis zu 1,3 W/m²K bei beschichteten Doppelscheiben, d. h. mithin eine Verbesserung um einen Faktor größer als 2.

Doppelscheiben nach dem Stand der Technik sind im Fensterflügel in einer umlaufenden Nut eingelassen. Diese Nut ist auf der nach außen gewandten Seite des Flügels durch einen feststehenden Kragen und auf der nach Innen gerichteten Seite durch die Glasleiste begrenzt, die nach Einbau der Doppelscheibe eingesetzt wird. Zwischen Doppelscheibe und Kragen und zwischen Doppelscheibe und Glasleiste ist jeweils eine Dichtung vorgesehen. Dabei muß insbesondere die erstgenannte Dichtung hohen Ansprüchen genügen, da sie an der Außenseite der Scheibe herab laufendes Wasser vom Inneren des Fensterflügels fernhalten muß. Da das Material dieser Dichtung Alterungserscheinungen unterliegt, ist bei älteren Fenstern die Gefahr gegeben, daß diese Dichtungen undicht werden und eindringendes Wasser in nachteiliger Weise zur Verrottung des Fensterflügels, insbesondere bei Flügeln aus Holz, führt.

Durch die Ausbildung der Doppelscheibe und des Fensterflügels jeweils als eigenständige Elemente, die nur durch Dichtmaterial miteinander verbunden sind, wird die Stabilität des Fensters im wesentlichen durch den Fensterflügel bestimmt. Zur Erzielung einer ausreichenden mechanischen Stabilität des Fensters muß daher der Fensterflügel vergleichsweise massiv ausgebildet sein. Dennoch ist bei Fenstern, die nach diesem, dem Stand der Technik entsprechenden Prinzip aufgebaut sind, die Formstabiltät häufig nicht gewährleistet. Die nachteilige Folge hiervon ist, daß sich die Fenster verziehen, daher häufig nicht mehr dicht schließen und Wind und Feuchtigkeit eindringen kann.

Aus der DE 200 11 112 ist die Anbringung von Außenscheiben bekannt, die sich über den Flügelrahmen eines Fensters erstrecken und an diesem befestigt sind. Diese Maßnahme bietet erhebliche Vorteile.

Die bei herkömmlichen Fenstern oder Türen notwendige Dichtung zwischen Außenscheibe und dem äußeren Kragen des Fenster bzw. Türflügels entfällt. Diese Dichtung muß bei Fenstern/Türen nach dem Stand der Technik hohe Ansprüche erfüllen, sie unterliegt zudem einem Alterungsprozess. Durch die Überdeckung des Fenster- bzw. Türflügels mit Glas wird bei vorliegender Erfindung statt dessen eine perfekte und dauerhafte Dichtigkeit in diesem Bereich eines Fensters bzw. einer Tür erzielt.
An einer Außenfassade können durch Sonnenstrahlung Temperaturen bis zu 80 Grad Celsius auftreten. Durch den Wechsel der Temperaturen zwischen Tag und Nacht und Sommer und Winter, die UV-Anteile in der Strahlung und die Einwirkung von Feuchtigkeit aus Regen und Schnee, greifen an der Außenseite von Tür und Fensterflügel daher Kräfte mit beachtlicher zerstörerischer Wirkung an. Die Außenseite des Flügels eines erfindungsgemäß ausgebildeten Fensters/Tür ist gegen diese Witterungseinflüsse vollkommen abgeschirmt. Eine Verrottung des Flügels, insbesondere bei Flügeln aus Holz, ist daher ausgeschlossen.
Die Formstabilität des Fensters/der Tür wird durch die Doppelscheibe bestimmt. Ein Verziehen des Flügels ist damit ebenfalls ausgeschlossen, so daß Fenster oder Türen mit Doppelscheiben gemäß vorliegender Erfindung noch nach Jahren absolut dicht schließen und Wind und Feuchtigkeit wirksam fernhalten. Aufgrund der erhöhten Formstabilität lassen sich die Querschnitte von Flügeln ohne Einbußen an Stabilität daher auch geringer ausbilden als bei Fenstern mit herkömmlichen Doppelscheiben.

Vor diesem Hintergrund hat sich die Erfindung die Aufgabe gestellt, eine Doppelscheibe zu schaffen, welche die genannten Nachteile vermeidet und darüber hinaus eine absolute Dichtigkeit des Fensterflügels gegen Regen, eine absolute Formbeständigkeit und hohe Witterungsbeständigkeit des Flügels sicherstellt.

Erfindungsgemäß wird diese Aufgabe dadurch gelöst, daß
- die Innenscheibe (3) die Innenseite des Fenster-/Türflügels (5) überdeckt
- und Außen- (2) und/oder Innenscheibe (3) mit Hilfe von U-förmigen Klammern, die mit ihrem einen Ende am Fenster-/Türflügel (5) befestigt sind, randseitig umgriffen und fixiert ist
- und die Klammern als-U-Profile geformt sind, welche die Scheibe (2/3) an einer oder mehreren Längsseiten erfasst,
- sowie die Außenscheibe (2) mit der Gebäudefront und Rahmen eine ebene Außenfläche beschreiben.

Die Erfindung geht von an sich bekannten Doppelscheiben aus. Abweichend zu den Scheiben nach dem Stand der Technik sind die erfindungsgemäß ausgebildeten Scheiben jedoch nicht in einer im Flügel umlaufenden Nut eingelassen, sondern überdecken mit der Außen-/und oder Innenscheibe den Flügel.

Die Außen-und/oder Innenscheibe sind mit U-förmigen Klammern fixiert, die mit ihrem einen fensterseitigen Ende am Flügel befestigt sind, von dort im wesentlichen horizontal und senkrecht zum Flügel mit ihrem Basisteil auskragen und mit ihrem äußeren, parallel zur Scheibe verlaufenden Ende von außen an der Stirnseite der Scheibe anliegen. Dabei kommt es zu einer punktförmigen Fixierung der Scheibe.

Die U-förmigen Klammern sind in ihrer Längsrichtung ausgedehnt, so dass man gemeinhin von einem U-Profil spricht. Bei Wahl entsprechender Länge erstreckt sich ein einziges. Profil über eine der Längsseiten der Scheibe. Man erhält dann eine flächige Anlage und damit eine Reduzierung der Bruchgefahr der Scheibe durch Vermeiden punktueller Kraftübertragung sowie zusätzlich eine Verbesserung des optischen Erscheinungsbildes. Auch die Anbringung selbst lässt sich montagetechnisch schnell durchführen. Dabei steht es im Rahmen der Erfindung grundsätzlich frei, ob eine oder mehrere oder gar alle Längsseiten durch ein U-Profil umfasst werden, so dass man im letzten Fall eine allseitig umlaufende und damit geschlossene Einfassung der Scheibe erhält.

Ebenfalls unter gestalterischen Aspekten ist zu sehen, daß Außenscheibe, Rahmen und die Außenwand eines Gebäudes vollkommen flächenbündig zu einander ausgeführt werden. In diesem Fall bilden Außenscheibe, Rahmen und Außenwand des Gebäudes eine völlig ebene, d.h. plane Außenfront. Rahmen, Außenwand und Außenscheibe bieten in diesem Fall dem Betrachter von der Außenseite des Fensters bzw. der Tür her einen sehr gefälligen Eindruck. Dies kann zusätzlich für die Innenfront gelten, d.h. es können Innenscheibe und Rahmen und/oder Innenscheibe, Rahmen und Innenwand des Gebäudes flächenbündig zueinander ausgeführt sein, so dass eine insgesamt ebene Innenfront entsteht.

Bei einer vorteilhaften Ausführungsform der erfindungsgemäßen . Doppelscheibe ist die Außenscheibe größer als die Innenscheibe ausgebildet und die Maße der Außenscheibe entsprechen den Maßen des äußeren Randes der Fenster bzw. Türflügelaußenseite. Die Außenscheibe schließt in diesem Fall mit ihrem Rand exakt mit dem Fenster- bzw. Türflügel ab. Der Abstandhalter zwischen beiden Scheiben ist zweckmäßiger Weise entlang des Randes der kleineren Scheibe angebracht. Die Montage der Doppelscheibe erfolgt von der Außenseite des Flügels her. Durch die vollständige Überdeckung des Flügels mit der Scheibe wird in vorteilhafter Weise der Flügel vollständig gegen Witterungseinflüsse geschützt und eine hundertprozentige Dichtigkeit der Außenseite des Fensters oder der Tür erreicht. Die Dichtung zwischen Scheibe und Flügel hat hinsichtlich der Abdichtung gegen Regen nur noch eine untergeordnete Bedeutung.

Weitere Ausgestaltungen der Erfindung betreffen konstruktive Maßnahmen zu dem den Fenster-/Türflügel überdeckenden Randbereich der Außen- bzw. Innenscheibe.

Bei einer Weiterbildung der Erfindung ist dementsprechend vorgesehen, daß der genannte Randbereich der Außen-/lnnenscheibe mit dem Fenster-/Türflügel fest verbunden, vorzugsweise fest verklebt, ist. Der wesentliche Vorteil dieser Ausgestaltung liegt in einer beträchtlichen Verbesserung der mechanischen Stabilität des Fensters bzw. der Tür. Insbesondere wird die Verwindungssteifigkeit durch die Verbindung von Scheibe und Flügel zu einer Einheit um ein Vielfaches gegenüber herkömmlich ausgeführten Fenstern bzw. Türen erhöht. Bei der Variante der erfindungsgemäßen Doppelscheibe mit einer Überdeckung von Außen- und Innenseite des Flügels wird die Verwindungssteifigkeit außer durch die doppelte Überdeckung zusätzlich auch noch dadurch erhöht, daß der Abstand zwischen Außen- und Innenscheibe bei dieser Variante der erfindungsgemäßen Doppelscheibe größer als bei den anderen Varianten ausfällt. Die außerordentlich hohe Verwindungssteifigkeit von Fenstern und Türen mit Doppelscheiben gemäß vorliegender Erfindung gewährleistet deren sicheres Schließen für einen Zeitraum, der der Lebensdauer des Fensters bzw. der Tür entspricht.

Bevorzugt ist, dass die U-Profile den oberen horizontalen und die beiden vertikalen Kanten der Scheibe umfassen und die untere horizontale Kante der Scheibe auf einem der Gewichtsaufnahme dienenden horizontalen Winkel aufsetzt. Aus Korosionsgründert wird für den Winkel das Material Aluminium bevorzugt.

Eine andere Weiterbildung der Erfindung sieht vor, daß der genannte Randbereich der Außen-/Innenscheibe vorzugsweise auf der zum Fenster-/Türflügel hin gewandten Seite eine Beschichtung aufweist.

Diese Beschichtung ist nach einem weiteren Merkmal der Erfindung so ausgeführt, daß sie die Klebeschicht vor UV-Licht schützt. Vorgeschlagen wird hierfür eine Folienbeschichtung, wie sie nach dem Stand der Technik angewandt wird und sich dementsprechend bewährt hat.

Die Beschichtung kann vorrangig auch die Aufgabe erfüllen, eine undurchsichtige Abdeckung des überdeckten Flügels bereitzustellen. In diesem Fall wird sie erfindungsgemäß vorzugsweise als Emaillebeschichtung ausgeführt.

Darüber hinaus kann die Beschichtung im genannten Randbereich auch zu gestalterischen Zwecken genutzt werden. Für diesen Fall sieht die Erfindung vor, daß die Beschichtung farbig ausgebildet ist Je nach verfolgtem Zweck kann die Farbe gleich oder unterschiedlich, wie der den Flügel aufnehmende Fenster- oder Türrahmen vorgegeben werden. Die farbliche Beschichtung schließt im allgemeinen die beiden vorbenannten Aufgaben des Sichtschutzes und des Schutzes vor UV-Strahlung mit sich ein.

Den inneren Aufbau der Scheibe betreffend sieht vorliegende Erfindung ebenfalls mehrere Ausgestaltungen vor.

Eine erste Ausführungsform ist dadurch gekennzeichnet, daß die Außen- und Innenscheibe unterschiedliche Dicken aufweisen, wobei vorzugsweise die Außenscheibe dicker als die Innenscheibe vorgegeben wird. Hierdurch wird einerseits auf der in der Regel höher beanspruchten Außenseite von Fenster oder Tür eine erhöhte mechanische Stabilität erreicht. Der wesentliche Vorteil der genannten Ausführung liegt jedoch darin, daß derart ausgebildete Scheiben einen erhöhten Schallschutz aufweisen.

Dem Zweck einer erhöhten Isolierwirkung dient auch eine Ausführungsform der erfindungsgemäßen Scheibe, bei welcher zwischen Außen- und Innenscheibe eine weitere Scheibe vorgesehen ist, deren Größe etwa den Außenabmessungen des Abstandhalters entspricht. Diese zusätzliche Scheibe führt aufgrund der zusätzlichen reflektierenden Oberflächen primär zu einer zusätzlichen Wärmeisolierung. Aufgrund der zusätzlich eingebrachte Masseschicht wird durch diese konstruktive Maßnahme jedoch auch eine Verbesserung des Schallschutzes erreicht.

Schließlich ist bei einer Scheibe gemäß vorliegender Erfindung auch vorgesehen, daß auf wenigstens einer Oberfläche der Außen-/oder Innenscheibe eine Bedampfung angebracht ist. Vorgeschlagen wird, die Bedampfung vorzugsweise auf der dem Inneren der Doppelscheibe zugewandten Seite der Innenscheibe vorzusehen und als metallische Bedampfung auszuführen. Bewährt haben sich hierbei die bei Doppelscheiben nach dem Stand der Technik bekannten Bedampfungen mit Gold- oder Silberschichten. Beide Ausführungen bewirken eine wesentliche Verbesserung der Wärmeisolierung ohne die Transparenz der Scheiben in nachteiliger Weise zu verändern.

Weitere Einzelheiten, Merkmale und Vorteile der Erfindung lassen sich dem nachfolgenden Teil der Beschreibung entnehmen. In diesem Teil wird ein Ausführungsbeispiel der erfindungsgemäßen Doppelscheibe anhand einer Zeichnung näher erläutert.

Die Figur zeigt einen Querschnitt durch ein Fenster mit einer gemäß vorliegender Erfindung ausgebildeten Doppelscheibe im Bereich des Flügels und des Rahmens. In der Zeichnung ist die Doppelscheibe 1 mit Außenscheibe 2, Innenscheibe 3 und dem zwischen beiden Scheiben liegenden Abstandshalter 4 zu erkennen. Der Flügel des Fensters ist mit dem Bezugszeichen 5, der Rahmen mit dem Zeichen 6 gekennzeichnet.

Bei vorliegender Ausführungsform der Doppelscheibe überdeckt die Außenscheibe 2 mit ihrem Randbereich 7 die Außenseite 8 des Flügels 5. Dabei schließt der Rand 9 der Außenscheibe 2 exakt mit dem äußeren Rand 10 des Fensterflügels 5 ab. Bei der Montage der Doppelscheibe wird die Scheibe von der Außenseite 8 des Flügels her in den Flügel 5 eingesetzt, wobei die Innenscheibe 3 an der Glasleiste 11 zum Anliegen kommt. Alternativ zur dargestellten Lösung kann die Glasleiste 11 auch in einem Stück zusammen mit dem Flügel 5 gefertigt werden.

Die Außenscheibe 2 ist in ihrem Randbereich 7 mit der Außenseite 8 des Flügels 5 verklebt, wobei die Klebeschicht in der Figur unter dem Bezugszeichen 12 angedeutet ist. Die Verklebung führt einerseits zu einer hohen mechanischen Stabilität des Fensters, andererseits entfallen durch die Überdeckung des Flügels 5 mit Glas die bei Doppelscheiben nach dem Stand der Technik in diesem Bereich vorhandene Absätze, Fugen und Dichtungen. Ein mit der erfindungsgemäßen Doppelscheibe gefertigtes Fenster zeichnet sich daher durch große Verwindungssteifigekeit und im genannten Bereich durch eine vollkommene und dauerhafte Dichtigkeit aus. Darüber hinaus wird der Fensterflügel gegen jegliche Witterungseinflüsse abgeschirmt, eine Verrottung des Fensterflügels, insbesondere bei Flügeln aus Holz, ist damit ausgeschlossen.

Der Randbereich 7 der Außenscheibe erfüllt auch die Aufgabe, die Klebeschicht und die darunterliegende Flügeloberfläche gegen UV-Licht zu schützen. Bei vorliegender Ausführungsform ist der Randbereich 7 der Außenscheibe auf der nach Innen zugewandten Seite daher mit einer Emailleschicht 13 überzogen.

Zwischen Flügel und Fensterrahmen wird die Abdichtung in bekannter Weise mittels der Dichtungen 14 vorgenommen. Wie der Zeichnung zu entnehmen ist, schließt der Rahmen 6 auf dessen Außenseite bündig mit der Außenscheibe 2 ab. Die Gebäudefassade, in welche das vorliegende Fenster integriert ist, läßt sich daher in ihrer Gesamtheit flächenbündig ausbilden. Bei vorliegender Ausführung ist auch die Rahmenaußenseite mit einer Scheibe 15 abgedeckt, so daß die gesamte Oberfläche der Fassade als Glasfläche erscheint.

## Patentansprüche

1. Fensterscheibe mit einer Außen- (2) und einer Innenscheibe (3), die mittels eines Abstandhalters (4) zueinander auf Abstand angeordnet und miteinander verbunden sind, und in einem in der Regel an einem Rahmen (6) angeschlagenen Fenster- oder Türflügel (5) einbaubar ist, und die Außenscheibe (2) die Außenseite (8) des Fenster-/Türflügels (5) überdeckt,
**dadurch gekennzeichnet, daß**
- die Außen- (2) und/oder Innenscheibe (3) mit Hilfe von U-förmigen Klammern, die mit ihrem einen Ende am Fenster-/Türflügel (5) befestigt sind, randseitig umgriffen und fixiert ist
- und die Klammern als U-Profile geformt sind, welche die Scheibe (2/3) an einer oder mehreren Längsseiten erfasst,
- sowie die Außenscheibe (2) mit der Gebäudefront und Rahmen eine ebene Außenfläche beschreiben.

2. Fensterscheibe nach Anspruch 1, **dadurch gekennzeichnet, dass** die Innenscheibe (3) die Innenseite des Fenster-/Türflügels (5) überdeckt.

3. Fensterscheibe nach Anspruch 1 oder 2, **dadurch gekennzeichnet, daß**
- die Außenscheibe (2) größer als die Innenscheibe (3) ist
- und die Maße der Außenscheibe (2) den Maßen des äußeren Randes (10) der Fenster-/Türflügelaußenseite entsprechen.

4. Fensterscheibe nach Anspruch 1, 2 oder 3, **dadurch gekennzeichnet, daß**
- der den Fenster-/Türflügel (5) überdeckende Randbereich (7) der Außen- und/oder Innenscheibe (2/3) mit dem Fenster-/Türflügel (5) fest verbunden, vorzugsweise verklebt (12) ist.

5. Fensterscheibe nach einem der vorhergehenden, **dadurch gekennzeichnet, dass** das U-Profil die obere horizontale und die beiden seitlichen vertikalen Kanten umfasst und die Scheibe (2/3) ihrer unteren horizontalen Kante auf einem Winkel aufsitzt.

6. Fensterscheibe nach einem der vorhergehenden Ansprüche, **dadurch gekennzeichnet, daß**
- der genannte Randbereich (7), vorzugsweise auf der zum Fenster-/Türflügel (5) hin gewandten Seite, eine Beschichtung (13) aufweist.

7. Fensterscheibe nach Anspruch 6, **dadurch gekennzeichnet, daß**
- die Beschichtung (13) die Klebeschicht (12) vor UV-Licht schützt und vorzugsweise eine Folienbeschichtung ist.

8. Fensterscheibe nach Anspruch 6, **dadurch gekennzeichnet, daß**
- die Beschichtung (13) undurchsichtig ist und vorzugsweise eine Emaillebeschichtung ist.

9. Fensterscheibe nach Anspruch 6, **dadurch gekennzeichnet, daß** die Beschichtung (13) farbig ist.

10. Fensterscheibe nach einem der Ansprüche 1 - 9, **dadurch gekennzeichnet, daß**
- die Außenscheibe (2) und der genannte Rahmen (6) bündig miteinander abschließen.

11. Fensterscheibe nach einem der vorhergehenden Ansprüche, **dadurch gekennzeichnet, dass** die Außen- (2) und/oder Innenscheibe (3) mit der Gebäudefront und Rahmen eine ebene Außen- und/oder Innenfläche beschreiben.

12. Fensterscheibe nach einem der Ansprüche 1 - 11, **dadurch gekennzeichnet, daß**
- die Außen- (2) und Innenscheibe (3) unterschiedliche Dicken aufweisen, vorzugsweise die Außenscheibe (2) dicker als die Innenscheibe (3) ist.

13. Fensterscheibe nach einem der Ansprüche 1 - 12, **dadurch gekennzeichnet, daß**
- zwischen Außen- (2) und Innenscheibe (3) eine weitere Scheibe vorgesehen ist,
- deren Größe etwa den Außenabmessungen des genannten Abstandhalters (4) entspricht.

14. Fensterscheibe nach einem der vorangehenden Ansprüche, **dadurch gekennzeichnet, daß**
- auf wenigstens einer Oberfläche der Außen-/oder Innenscheibe (2/3)
- vorzugsweise auf der zum Inneren der Doppelscheibe (1) hin gerichteten Seite der Innenscheibe (3) eine, vorzugsweise metallische, Bedampfung vorgesehen ist.

## Claims

1. Window pane, which comprises an outer (2) and an inner pane (3), which are spaced apart from one another and are interlinked by means of a spacer (4), and which can be installed in a window or door wing, which is generally mounted on a frame (6), wherein the outer pane (2) overlaps the outer side (8) of the window/door wing (5)
**characterised in that**
- the outer (2) and/or inner pane (3) are surrounded around their edges and fixed by means of U-clamps, which are fastened at one of their ends on the window/door wing (5)
- and the clamps are formed as U profiles that grasp the pane (2/3) on one or more longitudinal sides,
- and the outer pane (2) describes a flat outer surface with the building front and frame

2. Window pane according to claim 1, **characterised in that** the inner pane (3) overlaps the inside of the window/door wing (5)

3. Window pane according to claim 1 or 2, **characterised in that**
- the outer pane (2) is larger than the inner pane (3)
- and the dimensions of the outer pane (2) correspond to the dimensions of the outer edge (10) of the outside of the window/door wing

4. Window pane according to claim 1, 2 or 3, **characterised in that**
- the edge region (7), which overlaps the window/door wing (5), of the outer and/or inner pane (2/3) is firmly connected, preferably adhesively bonded (12), to the window/door wing (5).

5. Window pane according to one of the preceding claims, **characterised in that** the U profile surrounds the upper horizontal and the two lateral vertical edges and the pane (2/3) is seated at its lower horizontal edge on an angle profile.

6. Window pane according to one of the preceding claims,
**characterised in that**
- the aforementioned edge region (7), preferably has a coating (13) on the side facing the window/door wing (5).

7. Window pane according to claim 6, **characterised in that**
- the coating (13) protects the adhesive layer (12) against UV light and preferably is a film coating.

8. Window pane according to claim 6, **characterised in that**
- the coating (13) is opaque and preferably an enamel coating.

9. Window pane according to claim 6, **characterised in that** the coating (13) is coloured

10. Window pane according to one of the claims 1 to 9,
**characterised in that**
- the outer pane (2) and the aforementioned frame (6) terminate flush with one another.

11. Window pane according to one of the preceding claims, **characterised in that** the outer (2) and/or inner pane (3), together with the building front and frame, describe a flat outer and/or inner surface.

12. Window pane according to one of claims 1 to 11, **characterised in that** the outer (2) and inner pane (3) have different thicknesses, preferably the outer pane (2) is thicker than the inner pane (3).

13. Window pane according to one of claims 1 to 12, **characterised in that**
- a further pane is provided between the outer (2) and inner pane (3),
- the size of which corresponds approximately to the outer dimensions of the aforesaid spacer (4).

14. Window pane according to one of the preceding claims,
**characterised in that**
- a preferably metallic vapour coating is provided on at least one surface of the outer or inner pane (2/3)
- preferably on that side of the inner pane (3) that faces the interior of the double pane (1).

## Revendications

1. Vitrage de fenêtre composé d'un vitrage extérieur (2) et d'un vitrage intérieur (3) disposés à une certaine distance l'un de l'autre et reliés entre eux au moyen d'un cadre d'enrobage (4), et pouvant être en règle générale intégré dans un vantail de fenêtre ou de porte venant en règle générale buter contre un cadre, le vitrage extérieur (2) recouvrant le vitrage extérieur (8) du vantail de fenêtre ou de porte (5),
**caractérisé par le fait**
• **que** le vitrage extérieur (2) et/ou intérieur (3) est tenu et maintenu par des agrafes en forme de U fixées à une de leur extrémité sur le vantail de fenêtre / de porte (5), ces agrafes étant formées en tant que profilés en U sertissant le vitrage (2/3) sur un ou plusieurs côtés longitudinaux,
• le vitrage extérieur (2) décrivant une surface plane avec le front du bâtiment et le cadre.

2. Vitrage de fenêtre selon la revendication 1, **caractérisé par le fait que** le vitrage intérieur (3) recouvre la face intérieure du vantail de fenêtre / de porte (5).

3. vitrage de fenêtre selon la revendication 1 ou 2, **caractérisé par le fait**
• **que** le vitrage extérieur (2) est plus grand que le vitrage intérieur (3)
• et **que** les dimensions du vitrage extérieur (2) correspondent aux dimensions du bord extérieur (10) de la face extérieure de la face extérieure de la fenêtre / de la porte.

4. Vitrage de fenêtre selon la revendication 1, 2 ou 3, **caractérisé par le fait**
• **que** la zone du bord (7) du vitrage extérieur et/ou intérieur (2/3) recouvrant le vantail de fenêtre / de porte (5) est relié fixement, de préférence collé (12) avec le vantail de fenêtre / de porte (5).

5. Vitrage de fenêtre d'après une des revendications précédentes **caractérisé par le fait**
• **que** le profilé en U entoure le bord horizontal supérieur et les deux bords verticaux latéraux, la vitre (2/3) du bord inférieur horizontal reposant sur une équerre.

6. Vitrage de fenêtre selon une des revendications précédentes, **caractérisé par le fait**
• **que** la zone du bord (7) citée présente un revêtement (13), de préférence sur la face tournée vers le vantail de fenêtre / de porte (5).

7. Vitrage de fenêtre selon la revendication 6, **caractérisé par le fait**
• **que** le revêtement (13) protège la couche de colle (12) contre la lumière UV et est de préférence un revêtement de film.

8. Vitrage de fenêtre selon la revendication 6, **caractérisé par le fait**
• **que** le revêtement (13) est opaque et est de préférence un revêtement d'émail.

9. Vitrage selon la revendication 6, **caractérisé par le fait**
• **que** le revêtement (13) a une couleur.

10. Vitrage selon une des revendications 1 - 9, **caractérisé par le fait**
• **que** le vitrage extérieur (2) et le cadre cité (6) sont raccordés de façon jointive.

11. Vitrage de fenêtre selon une des revendications précédentes, **caractérisé par le fait que** le vitrage extérieur (2) et/ou intérieur (3) décrit avec le front du bâtiment et le cadre une surface extérieure et/ou intérieure plane.

12. Vitrage de fenêtre selon une des revendications 1 - 11, **caractérisé par le fait**
• **que** le vitrage extérieur (2) et/ou intérieur (3) présentent différentes épaisseurs, le vitrage extérieur (2) étant plus épais que le vitrage intérieur (3).

13. Vitrage de fenêtre selon une des revendications 1 - 12, **caractérisé par le fait**
• **qu'**un autre vitrage est prévu entre le vitrage extérieur (2) et intérieur (3),
• dont la taille correspond aux dimensions extérieures du cadre d'enrobage cité (4).

14. Le vitrage de fenêtre selon une des revendications précédentes, **caractérisé par le fait**
• sur au moins une surface du vitrage extérieur ou intérieur (2/3)
• est prévue une vaporisation, de préférence en métal, de préférence sur la face du vitrage intérieur (3) tourné vers l'intérieur du double vitrage.
